# EUROPÄISCHE PATENTSCHRIFT

(11) **EP 0 690 737 B1**
(45) Veröffentlichungstag und Bekanntmachung des Hinweises auf die Patenterteilung: **16.07.1997**
(21) Anmeldenummer: 95904377.9
(22) Anmeldetag: 12.01.1995
(51) Int. Cl.: A63C 19/04, E01C 13/06

(54) **BODENBELAG, INSBESONDERE SPORTPLATZBELAG**
FLOOR COVERING, IN PARTICULAR FOR SPORT FIELDS
REVETEMENT DE SOL, NOTAMMENT POUR TERRAINS DE SPORT

(30) Priorität: 19.01.1994 CH 165/94
(43) Veröffentlichungstag der Anmeldung: 10.01.1996
(73) Patentinhaber: AMARIT AG, 6000 Luzern 4 (CH)
(72) Erfinder: JANK, Werner, A., CH-6052 Hergiswil (CH)
(74) Vertreter: Groner, Manfred
(86) Internationale Anmeldenummer: CH9500008
(87) Internationale Veröffentlichungsnummer: WO9519822

(56) Entgegenhaltungen:
- EP-A- 0 377 925
- DE-C- 3 148 561
- DE-C- 3 339 553
- Derwent's abstract, Nr. D5233 B/16, Woche 7916; & SU,A,609818, (KARAGANDA SHAKHTER), 1978-05-19

## Beschreibung

Die Erfindung betrifft einen Bodenbelag nach dem Oberbegriff des Anspruchs 1. Die Erfindung betrifft zudem ein Verfahren zu Herstellung dieses Bodenbelags.

Für Sportanlagen sind solche Beläge als Granulatbeläge, Massivkunststoffbeläge oder sogenannte Sandwichbeläge bekannt. Solche Beläge enthalten elastische Kunstharzpartikel, die mit einem elastischen Kunstharzbindemittel gebunden sind. Insbesondere aus Kostengründen sind in der Regel Altgummipartikel oder dergleichen beigemischt.

Die genannten Beläge eignen sich insbesondere für den Laufsport, da sie in Folge ihrer Elastizität beim Laufen dämpfend sind und Ueberbeanspruchungen insbesondere der Gelenke mindern. Die Oberfläche ist in Folge vorstehender Kunstharzpartikel uneben und erlaubt eine gut Haftung des Laufschuhs beim Abstossen. Auf diesen Belägen sind deshalb auf der Kurz- und Mitteldistanz hervorragende Laufzeiten erzielt worden.

Aus der DE-C-33 39 553 ist ein Bodenbelag für Tennisplätze bekannt geworden, dessen Oberseite so beschaffen ist, dass beim Starten zum Netz hin der Fuss des Tennisspielers eine sichere Abstützung erfährt. Beim Bremsen ergibt sich bei diesem Belag hingegen das gewünschte Rutschen in Richtung auf das Netz. Nahe unterseitig angeordneter Vertiefungen verläuft im Bodenbelag ein textiles Gewebe oder Netz, das als Verstärkungseinlage dienen soll. Für die Leichtathletik und insbesondere für den Laufsport eignet sich ein solcher Belag selbstverständlich nicht.

Der Erfinder hat sich nun die Aufgabe gestellt, einen Bodenbelag der genannten Gattung zu schaffen, der noch kürzere Laufzeiten fördert und der trotzdem dauerhaft ist und kostengünstig hergestellt werden kann. Die Aufgabe ist gemäss Anspruch 1 gelöst.

Durch die richtungsabhängigen Dämpfungseigenschaften ist es möglich, einen Sportplatzbelag so auszubilden, dass er für den Läufer beim Abstossen wesentlich härter ist als beim Abbremsen nach der Flugphase. Dies ermöglicht einen besseren Vortrieb bei gleichen Dämpfungswirkungen am Ende der Flugphase. Der erfindungsgemässe Bodenbelag eignet sich auch als Industriebodenbelag, beispielsweise für Rampen und Rolltreppen sowie Fahrwegen mit Steigung.

Die Erfindung lässt sich dann besonders kostengünstig realisieren, wenn in den genannten elastischen Kunststoff ein Netz oder ein Gewebe oder dergleichen eingesetzt ist, das mindestens bereichsweise eine geringere Elastizität aufweist als der genannte elastische Kunststoff und dieses Netz oder Gewebe in der genannten Laufrichtung geneigte Nocken, Zapfen oder dergleichen aufweist. Bei einer etwa in Laufrichtung auf die Oberseite des Belages einwirkenden Kraft werden diese Nocken oder Zapfen quer zu ihrer Längsrichtung gebogen und üben dadurch nur eine sehr geringe Gegenkraft aus. Bei einer entsprechenden Krafteinwirkung in Gegenrichtung werden diese Nocken oder Zapfen in ihrer Längsrichtung beansprucht und bieten dadurch einen wesentlich höheren entgegenwirkenden Widerstand gegen eine Deformation. In dieser Richtung erfährt entsprechend der Läufer einen höheren Widerstand und entsprechend eine geringere Dämpfung. Ein solches Gewebe ist vorzugsweise aus synthetischem oder natürlichem Kautschuk hergestellt. Der die Grundlage bildende elastische Kunststoff ist dann vorzugsweise ein Elastomer, beispielsweise Polyurethan.

Der erfindungsgemässe Bodenbelag kann aus vorgefertigten Platten oder Bahnen oder direkt durch Aufgiessen, insbesondere auf einen Sportplatz, hergestellt werden. Das Netz oder das Gewebe kann dann auf der vorbereiteten ebenen Unterlage beispielsweise mittels eines Klebers befestigt werden. Anschliessend wird beispielsweise Polyurethan aufgegossen, bis die Nocken bzw. Zapfen überdeckt sind.

Ausführungsbeispiele der Erfindung werden nachfolgend anhand der Zeichnung naher erläutert. Es zeigen:
- Fig. 1: ein Ausschnitt aus einem erfindungsgemässen Sportplatzbelag,
- Fig. 2: eine Draufsicht auf einen Ausschnitt eines Netzes,
- Fig. 3: ein Schnitt durch das Netz entlang der Linie III-III der Fig. 2,
- Fig. 4 bis 6: schematisch die Herstellung eines Sportplatzbelages,
- Fig. 7: schematisch die Deformation des Sportplatzbelages beim Abbremsen,
- Fig. 8: schematisch die Deformation des Belages bei einem Abstoss,
- Fig. 9: einen Ausschnitt eines Sportplatzbelages nach einer Variante, und
- Fig. 10 und 11: Ausschnitte von erfindungsgemässen Sportplatzbelägen nach weiteren Varianten.

Die Fig. 1 zeigt einen Belag 1 mit einer Oberseite 1a und einer dazu parallelen im wesentlichen ebenen Unterseite 1b. Die Laufrichtung ist durch den Pfeil 6 angegeben und durch einen Läufer 14 veranschaulicht, der aus Darstellungsgründen in einem wesentlich kleineren Massstab dargestellt ist als der Belag 1. Der Belag 1 ruht auf einer an sich beliebigen ebenen Unterlage 5. Der Belag 1 kann aus einzelnen Platten oder Bahnen bestehen oder in einem Guss hergestellt sein.

Der Abstand h zwischen der Oberseite 1a und der Unterseite 1b liegt vorzugsweise in einem Bereich von 0,5 bis 3 cm und beträgt vorzugsweise etwa 1 cm. Der Belag 1 besteht im wesentlichen aus einer Klebstoffschicht 4, einer Schicht 2 aus einem elastischen Kunststoff, beispielsweise Polyurethan sowie einem in die Schicht 2 eingebetteten Netz 3 aus synthetischem oder natürlichem Kautschuk. Die Elastizität der Schicht 2 ist grösser, vorzugsweise wesentlich grösser als diejenige des Netzes 3. In den Figuren 2 und 3 ist das Netz 3 näher dargestellt. Wie ersichtlich, weist es eine Vielzahl von Nocken oder Zapfen 3b auf, die in gleicher Richtung mit einem Winkel Â gegenüber der Vertikalen geneigt sind. Dieser Winkel Â beträgt beispielsweise 30°, jedoch sind wesentliche Abweichungen davon möglich. Die Länge l (Fig. 3) der Zapfen oder Nocken 3b beträgt beispielsweise 11 mm. Sie können gemäss Fig. 11 oben vorstehend sein. Die Zapfen oder Nocken 3b sind durch Stege 3c miteinander verbunden. Zwischen den Stegen 3c weist das Netz 3 Durchbrüche auf, die vom Kleber 4 ausgefüllt sind. Das Netz 3 ist somit durch den Kleber 4 sowie durch den elastischen Kunststoff 2 fixiert. Denkbar sind auch Ausführungen, bei denen die Zapfen oder Nocken 3b nicht nach oben, sondern gemäss Fig. 10 nach unten gerichtet sind. Die Neigungen der Nocken oder Zapfen 3b können bei einem Bodenbelag in Anpassung an die jeweiligen Anforderungen unterschiedlich sein. Bei einem Bodenbelag für eine Hochsprunganlage ist es beispielsweise zweckmässig, im Bereich des Absprungs die Nocken oder Zapfen 3b steiler als im übrigen Bereich anzuordnen.

Die Figuren 4 bis 6 zeigen schematisch die Herstellung des Belages gemäss Fig. 1. Nach der Vorbereitung des Untergrundes 5 wird auf diesem eine gleichmässige Schicht 4 aus einem geeigneten Klebstoff aufgebracht. Auf die Schicht 4 wird das Netz 3 gelegt, so dass der Kleber der Schicht 4 in die Durchbrüche 3b einfliesst und das Netz 3 auf dem Untergrund 5 fixiert wird. Anschliessend wird zur Bildung der Schicht 2 auf das fixierte Netz 3 ein geeigneter elastischer Kunststoff, vorzugsweise Polyurethan aufgegossen und verteilt. Nach dem Aushärten der Schicht 2 sind die Zapfen oder Nocken 3b wie in Fig. 6 gezeigt in der Schicht 2 fixiert und mit dieser verbunden. Die Herstellung kann vergleichsweise einfach direkt auf der Sportanlage erfolgen oder es können einzelne Platten oder teppichartige Beläge vorgefertigt werden.

Die Figuren 7 und 8 verdeutlichen die Wirkung des erfindungsgemässen Sportbelages. Die Fig. 7 zeigt einen Fuss 8 des Läufers 14, der am Ende einer Flugphase mit dem Absatz 8a in Richtung des Pfeiles 7 auf die Oberseite 1a des Belages 1 auftritt. Durch die auf den Belag 1 einwirkende Kraft wird dieser wie gezeigt deformiert, wobei die Zapfen oder Nocken 3b mehr oder weniger gebogen werden. Da hier die Zapfen oder Nocken 3b keinen wesentlichen Widerstand bieten, wird der Aufstoss der Fusses 8 gedämpft, der Belag 1 ist somit in Richtung des Pfeiles 7 elastisch. Beim Abstoss und somit zu Beginn einer neuen Flugphase übt der Fuss 8 im Zehenbereich 8b eine nach rückwärts gerichtete Kraft aus, wie dies in Fig. 1 gezeigt ist. Durch die Abstosskraft werden die Zapfen oder Nocken 3b in ihrer Längsrichtung belastet. In dieser können die Zapfen oder Nocken 3b jedoch nur wenig nachgeben, so dass diese beim Abstoss gemäss Fig. 8 hart sind und somit die Dämpfungseigenschaften des Belages 1 in dieser Richtung wesentlich mindern. Der Abstoss kann somit gegen einen in dieser Richtung wesentlich weniger elastischen Belag erfolgen und ist entsprechend für die Fortbewegung wirksamer.

Für den Fachmann ist es klar, dass die für die Erfindung wesentliche Anisotropie des Belages 1 auf unterschiedliche Weise realisiert werden kann. Beispielsweise zeigt die Fig. 9 eine Ausführung, bei der in einem elastischen Kunststoff 11 ein appretiertes Gewebe 12 eingebettet ist, das wie hier gezeigt in der Laufrichtung 6 einen wellenförmigen Verlauf aufweist. Das Gewebe 12 kann ein synthetisches Gewebe sein, beispielsweise ein Polyestergewebe.

## Patentansprüche

1. Bodenbelag, insbesondere Sportplatzbelag, auf der Basis eines elastischen Kunststoffs, mit einer darin eingebetteten Einlage, mit einer im wesentlichen ebenen und begehbaren Oberseite (1a,10a) und einer im Abstand zu dieser angeordneten Unterseite (1b,10b), dadurch gekennzeichnet, dass die Einlage (3, 12) derart ausgebildet ist, dass der Bodenbelag bezüglich seiner Elastizität in einer zur Oberseite parallelen Erstreckung anisotrop ist.

2. Belag nach Anspruch 1, dadurch gekennzeichnet, dass die Einlage (3, 12) ein Netz (3) oder ein Gewebe (12) ist, das mindestens bereichsweise eine geringere Elastizität aufweist als der genannte elastische Kunststoff (2).

3. Belag nach Anspruch 2, dadurch gekennzeichnet, dass am Netz (3) Zapfen oder Nocken (3b) angebracht sind, die in Bezug auf die Oberseite geneigt sind.

4. Belag nach Anspruch 2 oder 3, dadurch gekennzeichnet, dass sich das Netz (3) oder Gewebe (12) im wesentlichen über den gesamten Bereich des Belages (1) erstreckt.

5. Belag nach einem der Ansprüche 1 bis 4, dadurch gekennzeichnet, dass das Netz (3) bzw. das Gewebe (12) aus synthetischem oder natürlichem Kautschuk hergestellt sind.

6. Belag nach einem der Ansprüche 1 bis 5, dadurch gekennzeichnet, dass der elastische Kunststoff (2) aus einem Elastomer und vorzugsweise aus Polyurethan hergestellt ist.

7. Belag nach einem der Ansprüche 3 bis 6, dadurch gekennzeichnet, dass die Zapfen oder Nocken (3b) bezüglich der zur Oberseite Senkrechten um einen Winkel im Bereich von 10 bis 80°, vorzugsweise 20 bis 40° geneigt sind.

8. Verfahren zur Herstellung eines Bodenbelages nach Anspruch 1, dadurch gekennzeichnet, dass auf einer vorbereiteten ebenen Unterlage (5) eine Schicht (4) aus einem Kleber aufgebracht wird, dass ein Netz (3) oder ein Gewebe (12) auf die genannte Schicht (4) gelegt wird, und dass auf das aufgeklebte Netz (3) bzw. Gewebe (12) der elastische Kunststoff (2) aufgegossen wird, wobei das Netz (3) oder Gewebe (12) derart ausgebildet ist, dass der Bodenbelag bezüglich seiner Elastizität in einer zur Oberseite (1a) des Belages parallelen Erstreckung anisotrop ist.

## Claims

1. A floor covering, more particularly a sports ground covering, based on an elastic plastic, with an inlay embedded therein, having a substantially flat upper side (1a, 10a) adapted to foot traffic, and an underside (1b, 10b) spaced therefrom, characterised in that the inlay (3, 12) is so constructed that the floor covering is anisotropic in respect of its elasticity in a direction parallel to the upper side.

2. A covering according to claim 1, characterised in that the inlay (3, 12) is a netting (3) or a fabric (12) which at least in zones has a lower elasticity than the said elastic plastic (2).

3. A covering according to claim 2, characterised in that studs or lugs (3b) are disposed on the netting (3) and are inclined with respect to the upper side.

4. A covering according to claim 2 or 3, characterised in that the netting (3) or fabric (12) extends substantially over the entire region of the covering (1).

5. A covering according to any one of claims 1 to 4, characterised in that the netting (3) or fabric (12) is made from synthetic or natural rubber.

6. A covering according to any one of claims 1 to 5, characterised in that the elastic plastic (2) is made from an elastomer and preferably from polyurethane.

7. A covering according to any one of claims 3 to 6, characterised in that the studs or lugs (3b) are inclined by an angle in the range from 10 to 80°, preferably 20 to 40°, with respect to the perpendicular to the upper side.

8. A method of making a floor covering according to claim 1, characterised in that a layer (4) of an adhesive is applied to a prepared flat underlay (5), a netting (3) or a fabric (12) is placed on the said layer (4), and in that the elastic plastic (2) is poured on to the stuck-on netting (3) or fabric (12), the netting (3) or fabric (12) being so constructed that the floor covering is anisotropic in respect of its elasticity in a direction parallel to the upper side (1a) of the covering.

## Revendications

1. Revêtement de sol, notamment revêtement pour terrains de sport, à base d'une matière plastique élastique dans laquelle est incorporée une armature, et comportant une face supérieure (1a, 10a) sensiblement plate et praticable et une face inférieure (1b, 10b) située à distance de celle-ci, caractérisé en ce que l'armature (3, 12) est conçue de telle manière que le revêtement de sol est, en ce qui concerne son élasticité, anisotrope dans une direction parallèle à sa face supérieure.

2. Revêtement selon la revendication 1, caractérisé en ce que l'armature (3, 12) est un filet (3) ou une nappe carcasse (12) qui présente, du moins dans certaines zones, une élasticité inférieure à celle de ladite matière plastique élastique (2).

3. Revêtement selon la revendication 2, caractérisé en ce que des tétons ou des ergots (3b) inclinés par rapport à la face supérieure sont fixés sur le filet (3).

4. Revêtement selon la revendication 2 ou 3, caractérisé en ce que le filet (3) ou la nappe carcasse (12) s'étendent sensiblement sur toute la zone du revêtement (1).

5. Revêtement selon l'une des revendications 1 à 4, caractérisé en ce que le filet (3) ou bien la nappe carcasse (12) sont fabriqués en caoutchouc synthétique ou naturel.

6. Revêtement selon l'une des revendications 1 à 5, caractérisé en ce que la matière plastique élastique (2) est fabriquée à partir d'un élastomère et, de préférence, en polyuréthane.

7. Revêtement selon l'une des revendications 3 à 6, caractérisé en ce que les tétons ou ergots (3b) sont inclinés par rapport à la verticale à la face supérieure suivant un angle compris entre 10 et 80° et, de préférence, compris entre 20 et 40°.

8. Procédé de fabrication d'un revêtement de sol selon la revendication 1, caractérisé en ce que l'on applique sur un support (5) plat préparé d'avance une couche (4) de colle, en ce que l'on place sur ladite couche (4) un filet (3) ou une nappe carcasse (12), et en ce que l'on coule, sur le filet (3) collé ou sur la nappe carcasse (12) collée, la matière plastique élastique (2), le filet (3) ou la nappe carcasse (12) étant conçus de telle manière que le revêtement de sol est, en ce qui concerne son élasticité, anisotrope dans une direction parallèle à la face supérieure (1a) du revêtement.
